# EUROPÄISCHE PATENTSCHRIFT

(11) **EP 3 222 361 B1**
(45) Veröffentlichungstag und Bekanntmachung des Hinweises auf die Patenterteilung: **26.09.2018**
(21) Anmeldenummer: 16161995.2
(22) Anmeldetag: 23.03.2016
(51) Int. Cl.: B05B 5/16, B05B 13/04

(54) **VORRICHTUNG ZUR GALVANISCHEN TRENNUNG EINES LACKIERKOPFS EINES LACKIERROBOTERS VON EINER LACKZUFÜHREINRICHTUNG**
DEVICE FOR ELECTROSTATICALLY ISOLATING A DISPENSING HEAD OF A ROBOTER FROM A PAINT SUPPLY DEVICE
DISPOSITIF DE SEPARATION GALVANIQUE D'UNE TETE D'APPLICATION DE ROBOT D'UN DISPOSITIF D'AMENEE DE PEINTURE

(43) Veröffentlichungstag der Anmeldung: 27.09.2017
(73) Patentinhaber: b+m surface systems GmbH, 36132 Eiterfeld (DE)
(72) Erfinder: SCHEICH, Hubert, 36232 Eiterfeld (DE); AGTHE, Markus, 36169 Rasdorf (DE); ELTER, Markus, 36419 Bermbach (DE)
(74) Vertreter: Schäperklaus, Jochen

(56) Entgegenhaltungen:
- EP-A1- 2 581 136
- EP-A2- 0 801 994
- DE-A1- 19 545 144
- DE-A1- 19 643 373
- DE-T2- 69 109 949
- DE-T2- 69 332 680

## Beschreibung

Die vorliegende Erfindung betrifft eine Vorrichtung zur galvanischen Trennung einer Lackaustrittsöffnung eines Lackierkopfs eines Lackierroboters von einer Lackzuführeinrichtung.

Derartige Vorrichtungen sind aus dem Stand der Technik, z.B. aus der EP2581136A1, bekannt.
Während eines elektrostatischen Lackiervorgangs mit einem wasserbasierten Lack oder leitfähigen Beschichtungsmedium liegt üblicherweise eine Hochspannung von bis zu 100kV zwischen Erdpotential, auf dem die Lackzuführeinrichtung üblicherweise liegt, und der Lackaustrittsöffnung an. Aus Sicherheitsgründen muss eine galvanische Trennung zwischen der Lackzuführeinrichtung und der Lackaustrittsöffnung gewährleistet sein. Die Lackzuführeinrichtung kann beispielsweise mehrere Lackbehälter umfassen und dazu ausgebildet sein, Lack aus den Lackbehältern dem Lackierkopf zuzuführen.
Die EP 1 726 367 A1 offenbart ein erstes und ein zweites Reservoir und eine Schaltvorrichtung mit einer Einlassöffnung, einer Auslassöffnung, einem ersten Reservoir-Port und einem zweiten Reservoir-Port. Die Schalteinrichtung ist in einem dritten Reservoir angeordnet und für eine Bewegung zwischen einer ersten Position und einer zweiten Position ausgebildet. Ein drittes Reservoir umfasst ein elektrisch nicht leitendes Fluidmedium, in dem zumindest ein Teil der Schaltvorrichtung eingetaucht ist.
Demgegenüber liegt der Erfindung die Aufgabe zugrunde, eine besonders sichere und einfach herzustellende Vorrichtung zur galvanischen Trennung der Lackaustrittsöffnung von der Lackzuführeinrichtung zu schaffen. Außerdem soll ein System mit einer solchen Vorrichtung geschaffen werden.

Diese Aufgabe wird durch eine Vorrichtung mit den Merkmalen des Anspruchs 1 sowie durch ein System mit den Merkmalen des Anspruchs 15 gelöst. Ausführungsformen der Erfindung sind in den abhängigen Ansprüchen angegeben.

Die Vorrichtung umfasst zumindest ein Verbindungsmittel, zumindest einen Lackzwischenspeicher, zumindest eine erste Lackleitung zur Zufuhr des Lacks von der Lackzuführeinrichtung zum Verbindungsmittel und zumindest eine zweite Lackleitung zur Zufuhr des Lacks vom Verbindungsmittel zur Lackaustrittsöffnung.

Im Rahmen dieser Beschreibung ist mit dem Begriff "Lack" aus Gründen der besseren Lesbarkeit und der Übersichtlichkeit allgemein ein leitfähiges Beschichtungsmedium gemeint. Dies kann beispielsweise auch ein niederohmiges Beschichtungsmedium sein, das nicht auf Wasser basieren muss. Es kann sich dabei auch um ein leitfähiges Klebemittel handeln. Dementsprechend sind auch die Begriffe "Lackaustrittsöffnung", "Lackierkopf, "Lackzuführeinrichtung", "Lackzwischenspeicher" und "Lackleitung" allgemein auf ein leitfähiges Beschichtungsmedium zu beziehen und nicht auf einen wasserbasierten Lack beschränkt.

Der Lackzwischenspeicher kann sich von einer Lackleitung dadurch unterscheiden, dass im Lackzwischenspeicher pro Längeneinheit wesentlich mehr Lack gespeichert werden kann. Beispielsweise kann im Lackzwischenspeicher mehr als ein halber Liter Lack gespeichert werden. Der Lackzwischenspeicher kann beispielsweise als Tank ausgebildet sein. Der Lackzwischenspeicher kann insbesondere dazu ausgebildet sein, genügend Lack für einen Lackiervorgang zu speichern.
Unter einer Lackleitung kann im Rahmen dieser Beschreibung insbesondere eine schlauchartige Leitung verstanden werden, die dazu dient, einen Lackfluss von einem ersten Bauteil zu einem anderen Bauteil zu ermöglichen. Im Gegensatz zum Lackzwischenspeicher ist der Hauptzweck einer Lackleitung nicht die Speicherung von Lack, sondern die Ermöglichung eines Lacktransports.

Das Verbindungsmittel ist dazu ausgebildet, in einer ersten Stellung die erste Lackleitung mit dem Lackzwischenspeicher zu verbinden und in einer zweiten Stellung den Lackzwischenspeicher mit der zweiten Lackleitung zu verbinden.
Das Verbindungsmittel kann in der ersten Stellung galvanisch von der zweiten Lackleitung getrennt sein. Dies erhöht die Sicherheit, da sichergestellt ist, dass trotz der auf Hochspannung liegenden Lackaustrittsöffnung das Verbindungsmittel und der Lackzwischenspeicher nicht dieses Potential aufweisen. Das Verbindungsmittel kann in der ersten Stellung mit der ersten Lackleitung verbunden sein, ohne dass die Gefahr besteht, dass die Lackzuführeinrichtung unter Hochspannung gesetzt wird.
Alternativ oder zusätzlich kann das Verbindungsmittel in der zweiten Stellung galvanisch von der ersten Lackleitung getrennt sein. In diesem Fall liegt der Lackzwischenspeicher auf dem gleichen elektrischen Potential wie die Lackaustrittsöffnung. Durch die galvanische Trennung des Verbindungsmittels von der ersten Lackleitung ist sichergestellt, dass auch in diesem Fall die Lackzuführeinrichtung kein Sicherheitsrisiko aufgrund hoher Spannung darstellt.

Nach einer Ausführungsform der Erfindung kann das Verbindungsmittel dazu ausgebildet sein, in der ersten Stellung die zweite Lackleitung galvanisch von dem Lackzwischenspeicher zu trennen und in der zweiten Stellung den Lackzwischenspeicher galvanisch von der ersten Lackleitung zu trennen. Hierdurch wird sichergestellt, dass die Lackzuführeinrichtung nicht auf Hochspannung liegt.

Nach einer Ausführungsform der Erfindung kann das Verbindungsmittel von der ersten Stellung in die zweite Stellung linear verschiebbar sein. Durch die lineare Verschiebbarkeit wird sichergestellt, dass eine ausreichende Distanz zwischen der ersten Lackleitung und dem Verbindungsmittel beziehungsweise zwischen der zweiten Lackleitung und dem Verbindungsmittel vorhanden ist, um eine galvanische Trennung zu gewährleisten. Bei einer Bewegung des Verbindungsmittels von der ersten Stellung in die zweite Stellung oder umgekehrt kann zumindest immer eine der beiden Distanzen ausreichend groß für eine galvanische Trennung sein. Somit muss die Hochspannung während des gesamten Betriebs nicht ausgeschaltet werden.

Nach einer Ausführungsform der Erfindung kann das Verbindungsmittel hydraulisch bewegbar sein. Unter einer hydraulischen Bewegbarkeit kann insbesondere verstanden werden, dass das Verbindungsmittel zwischen zwei Kammern gelagert ist, die jeweils in Strömungsverbindung mit einem Fluidreservoir stehen. In dem Fluidreservoir kann ein Hydraulikfluid angeordnet sein, das in die beiden Kammern gepumpt oder aus Ihnen herausgepumpt werden kann. Durch Druckunterschiede zwischen diesen beiden Kammern kann das Verbindungsmittel zwischen der ersten Stellung und der zweiten Stellung hin und her verschoben werden. Mit anderen Worten wird das Verbindungsmittel wie ein Kolben in einem Zylinder linear bewegt.
Nach einer Ausführungsform der Erfindung kann das Hydraulikfluid zur Bewegung des Verbindungsmittels innerhalb eines Kreislaufs pumpbar sein. Der Kreislauf kann ein Filtermittel umfassen, mittels dessen das Hydraulikfluid während eines Pumpvorgangs gefiltert wird.

Erfindungsgemäß ist die Vorrichtung im Lackierkopf anordbar. Auf diese Weise kann die Vorrichtung derart kompakt ausgebildet sein, dass sie trotz des beschränkten Bauraums im Lackierkopf angeordnet werden kann.
Nach einer Ausführungsform der Erfindung kann das Verbindungsmittel eine erste und eine zweite Verbindungsmittelleitung umfassen. In der ersten Stellung kann die erste Lackleitung über die erste Verbindungsmittelleitung mit dem Lackzwischenspeicher verbunden sein. In der zweiten Stellung kann der Lackzwischenspeicher über die zweite Verbindungsmittelleitung mit der zweiten Lackleitung verbunden sein.
Nach einer Ausführungsform der Erfindung können die erste und die zweite Verbindungsmittelleitung unabhängig von der Stellung des Verbindungsmittels mit dem Lackzwischenspeicher verbunden sein. Die erste und die zweite Verbindungsmittelleitung können also beide sowohl in der ersten Stellung als auch in der zweiten Stellung mit dem Lackzwischenspeicher verbunden sein. Es ist auch möglich, dass bei einer Bewegung des Verbindungsmittels von der ersten Stellung in die zweite Stellung und umgekehrt die erste und die zweite Verbindungsmittelleitung mit dem Lackzwischenspeicher verbunden sind. Dies ist besonders vorteilhaft, um eine zuverlässige Verbindung zwischen dem Verbindungsmittel und dem Lackzwischenspeicher zu erreichen. Die Verbindung zwischen den beiden Verbindungsmittelleitungen und dem Lackzwischenspeicher kann beispielsweise über Schlauchleitungen ausgeführt sein.

Nach einer Ausführungsform der Erfindung ist es möglich, dass sich die erste und die zweite Verbindungsmittelleitung in einer Längsschnittfläche des Verbindungsmittels nicht kreuzen. Dies kann bedeuten, dass bei Betrachtung der Längsschnittfläche die beiden Verbindungsleitungen einander nicht kreuzen.

Nach einer Ausführungsform der Erfindung kann das Verbindungsmittel dazu ausgebildet sein, in der zweiten Position den Lackzwischenspeicher galvanisch von der ersten Lackleitung und in der ersten Position den Lackzwischenspeicher galvanisch von der zweiten Lackleitung zu trennen, wenn die Potentialdifferenz zwischen dem Lackzwischenspeicher und der ersten beziehungsweise der zweiten Lackleitung mehr als 50kV, vorzugsweise mehr als 80kV, beträgt. Durch eine derartig ausgebildete galvanische Trennung eignet sich die Vorrichtung besonders gut für Lackiersysteme, bei denen derart hohe Spannungen verwendet werden.

Nach einer Ausführungsform der Erfindung kann ein Abstand zwischen dem Verbindungsmittel in der ersten Stellung und der zweiten Lackleitung zumindest 60mm, vorzugsweise zumindest 70mm, betragen. Ein so langer Abstand ist besonders gut für eine zuverlässige galvanische Trennung.

Nach einer Ausführungsform der Erfindung kann ein Abstand zwischen dem Verbindungsmittel in der zweiten Stellung und der ersten Lackleitung zumindest 60mm, vorzugsweise zumindest 70mm, betragen. Ein so langer Abstand ist besonders gut für eine zuverlässige galvanische Trennung.

Nach einer Ausführungsform der Erfindung kann die Vorrichtung einen weiteren Lackzwischenspeicher, ein weiteres Verbindungsmittel, eine dritte Lackleitung zur Zufuhr des Lacks von der Lackzuführeinrichtung zum weiteren Verbindungsmittel und eine vierte Lackleitung zur Zufuhr des Lacks vom Verbindungsmittel zur Lackaustrittsöffnung umfassen. Das weitere Verbindungsmittel kann dazu ausgebildet sein, in einer ersten Stellung die dritte Lackleitung mit dem weiteren Lackzwischenspeicher zu verbinden und in einer zweiten Stellung den weiteren Lackzwischenspeicher mit der vierten Lackleitung zu verbinden. Das weitere Verbindungsmittel kann in der ersten Stellung galvanisch von der vierten Lackleitung getrennt sein. Zusätzlich oder alternativ dazu kann das weitere Verbindungsmittel in der zweiten Stellung galvanisch von der dritten Lackleitung getrennt sein.

Diese Ausführungsform ist besonders vorteilhaft, um in relativ kurzer Zeit mehrere Lackiervorgänge beziehungsweise Beschichtungsvorgänge durchführen zu können. Da zwei Lackzwischenspeicher mit galvanischer Trennung vorhanden sind, kann während eines Lackiervorgangs, bei dem einer der Lackzwischenspeicher verwendet wird, der andere der Lackzwischenspeicher bereits mit Lack befüllt werden, sodass ein nachfolgender Lackiervorgang sehr kurz nach Beendigung des vorherigen Lackiervorgangs durchgeführt werden kann.

Nach einer Ausführungsform der Erfindung kann die Vorrichtung ein Spülverbindungsmittel, einen Spülmittelzwischenspeicher, eine erste Spülmittelleitung zur Zufuhr von Spülmittel von einer Spülmittelversorgungseinrichtung zum Spülverbindungsmittel und eine zweite Spülmittelleitung zur Zufuhr von Spülmittel vom Spülverbindungsmittel zum Lackierkopf umfassen. Das Spülverbindungsmittel kann dazu ausgebildet sein, in einer ersten Stellung die erste Spülmittelleitung mit dem Spülmittelzwischenspeicher zu verbinden und in einer zweiten Stellung den Spülmittelzwischenspeicher mit der zweiten Spülmittelleitung zu verbinden. Das Spülverbindungsmittel kann in der ersten Stellung galvanisch von der zweiten Spülmittelleitung getrennt sein. Alternativ oder zusätzlich kann das Spülverbindungsmittel in der zweiten Stellung galvanisch von der ersten Spülmittelleitung getrennt sein.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für gleiche oder ähnliche Bauteile und für Bauteile mit gleichen oder ähnlichen Funktionen dieselben Bezugszeichen verwendet. Darin zeigen:
- Fig. 1: eine schematische perspektivische Ansicht eines Lackierroboters mit einem Lackierkopf und einer in dem Lackierkopf angeordneten Ausführungsform der Erfindung;
- Fig. 2: eine schematische perspektivische Ansicht eines Ausschnitts des Lackierkopfs aus Fig. 1;
- Fig. 3: eine schematische Längsschnittansicht eines Verbindungsmittels nach einer Ausführungsform der Erfindung;
- Fig. 4a: einen Ausschnitt aus einem Lacklaufplan mit einem Verbindungsmittel nach einer Ausführungsform der Erfindung in einer ersten Stellung; und
- Fig. 4b: einen Ausschnitt aus dem Lacklaufplan aus Fig. 4a mit dem Verbindungsmittel in einer zweiten Stellung.

In Figur 1 ist ein Lackierroboter 100 mit einem Lackierkopf 101 und einer Lackaustrittsöffnung 102 dargestellt. Der Lackierroboter 100 kann beispielsweise eingesetzt werden, um Bauteile zu lackieren. Hierzu kann der Lackierroboter 100 mit einer Lackzuführeinrichtung verbunden werden, aus der Lack dem Lackierroboter zugeführt werden kann.

Der Lackierkopf 101 ist beweglich, sodass das zu lackierende Bauteil von allen Seiten lackiert werden kann. Während des Lackiervorgangs tritt der Lack aus der Lackieraustrittsöffnung 102 heraus, die ebenfalls beweglich ist, um die Bauteile von allen Seiten lackieren zu können.

Während eines Lackiervorgangs befindet sich die Lackaustrittsöffnung 102 auf Hochspannungspotenzial. Aus Sicherheitsgründen und um die Hochspannung am Lackierkopf 101 mit einer vergleichsweise geringen Leistung erreichen zu können, muss daher eine galvanische Trennung zur Lackzuführeinrichtung gewährleistet sein.

Anhand von Figur 2 wird nun der Aufbau des Lackierkopfs 101 beschrieben. Im Lackierkopf sind zwei Lackzwischenspeicher 200 angeordnet, die dazu dienen, Lack zu speichern. Beide Lackzwischenspeicher 200 können mit Lack aus der Lackzuführeinrichtung befüllt werden und aus ihnen kann Lack an die Lackaustrittsöffnung 102 abgegeben werden. Sowohl die Zufuhr des Lacks an die Lackzwischenspeicher 200 als auch die Abgabe des Lacks an die Lackaustrittsöffnung 102 erfolgt dabei über eine Vorrichtung zur galvanischen Trennung 300.

Die Vorrichtung 300 ist in Figur 3 im Längsschnitt dargestellt. Sie umfasst ein Verbindungsmittel 301, das linear innerhalb eines Zylinders 302 verschiebbar ist. Der Zylinder 302 kann beispielsweise aus Kunststoff und/oder Glas gefertigt sein. Der Zylinder 302 kann mit einem isolierenden Fluid gefüllt sein, um eine zuverlässige galvanische Trennung zu erreichen. In Figur 3 ist das Verbindungsmittel 301 in einer ersten Stellung dargestellt.

Die Vorrichtung 300 umfasst außerdem eine erste Lackleitung 303 zur Zufuhr des Lacks von der Zuführeinrichtung zum Verbindungsmittel 301, eine zweite Lackleitung 304 zur Zufuhr des Lacks vom Verbindungsmittel 301 zur Lackaustrittsöffnung 102, eine erste Verbindungsmittelleitung 305 und eine zweite Verbindungsmittelleitung 306.

Im Betrieb wird zunächst Lack über die erste Lackleitung 303 durch das Verbindungsmittel 301 über die erste Verbindungsmittelleitung 305 in einen der Lackzwischenspeicher 200 gepumpt. Hierzu befindet sich das Verbindungsmittel 301 in der in Figur 3 dargestellten ersten Stellung. Dabei ist das Verbindungsmittel 301 sowohl mit der ersten Lackleitung 303 als auch mit der ersten Verbindungsmittelleitung 305 verbunden.

Wenn der Lackzwischenspeicher 200 ausreichend gefüllt ist, wird das Verbindungsmittel 301 in eine zweite Stellung bewegt. Dies kann beispielsweise durch eine Druckänderung in zumindest einer der beiden Kammern des Zylinders 302 erfolgen, die durch das Verbindungsmittel 301 voneinander getrennt sind. Das Verbindungsmittel 301 wird dann wie ein Kolben innerhalb des Zylinders 302 linear in die zweite Stellung verschoben. In der zweiten Stellung ist das Verbindungsmittel 301 mit der zweiten Lackleitung 304 verbunden, sodass Lack aus dem Lackzwischenspeicher 200 über die zweite Verbindungsmittelleitung 306 und die zweite Lackleitung 304 zur Lackaustrittsöffnung 102 gepumpt werden kann.

Sowohl bei Befüllung des Lackzwischenspeichers 200 als auch während des Lackiervorgangs ist die erste Lackleitung 303 galvanisch von der zweiten Lackleitung 304 getrennt. Somit wird eine galvanische Trennung zwischen der an der zweiten Lackleitung 304 angeschlossenen Lackaustrittsöffnung 102 und der an der ersten Lackleitung 303 angeschlossenen Lackzuführeinrichtung erreicht. Die galvanische Trennung wird dadurch erreicht, dass das Verbindungsmittel 301 in der ersten Stellung ausreichend weit entfernt von der zweiten Lackleitung 304 und in der zweiten Stellung ausreichend weit entfernt von der ersten Lackleitung 303 angeordnet ist.

Es ist außerdem zu beachten, dass das Verbindungsmittel 301 sowohl in der ersten Stellung als auch in der zweiten Stellung über die erste Verbindungsmittelleitung 305 und die zweite Verbindungsmittelleitung 306 mit dem Lackzwischenspeicher 200 verbunden ist. Dadurch wird eine stabile Verbindung mit dem Lackzwischenspeicher 200 erreicht, die nicht gelöst und hergestellt werden muss.

Die Verbindung der ersten Lackleitung 303 mit der ersten Verbindungsmittelleitung 305 und die Verbindung der zweiten Lackleitung 304 mit der zweiten Verbindungsmittelleitung 306 erfolgt jeweils über selbst verschließende Düsen, sodass eine Verschleppung des isolierenden Fluid aus dem Zylinder 302 in die Lackleitungen 303 und 304 und des Lacks aus den Lackleitungen 303 und 304 in den Zylinder 302 nicht oder nur in sehr geringem Ausmaß erfolgt.

Zur Versorgung des anderen Lackzwischenspeichers 200 mit Lack und Abgabe des Lacks an die Lackaustrittsöffnung 102 kann eine ähnlich oder gleich ausgebildete Vorrichtung wie zuvor beschrieben vorgesehen sein.

In dem schematischen Lackflussplan der Figur 4a sind zwei Verbindungsmittel 301 in der jeweils ersten Stellung dargestellt, in der sie jeweils eine erste Zuführleitung 400 mit einem Lackzwischenspeicher 200 verbinden. Dabei sind das Verbindungsmittel 301 und somit auch die Lackzuführeinrichtung galvanisch von einer zweiten Zuführleitung 401 getrennt, die mit der Lackaustrittsöffnung 102 verbunden ist.

In der ersten Stellung können die Lackzwischenspeicher 200 mit Lack befüllt werden. Anschließend wird zumindest eines der Verbindungsmittel 301 in die zweite Stellung bewegt. Dies ist in Figur 4b dargestellt. In der zweiten Stellung ist das Verbindungsmittel 301 mit der zweiten Zuführleitung 401 verbunden und der Lack kann zur Lackaustrittsöffnung gepumpt werden. Die Beweglichkeit der Verbindungsmittel 301 ist jeweils durch einen Doppelpfeil dargestellt.

In der zweiten Stellung ist dann das Verbindungsmittel 301 jeweils von der ersten Zuführleitung 400 getrennt, sodass zwar sowohl das Verbindungsmittel 301 als auch der Lackzwischenspeicher 200 auf Hochspannungspotenzial liege. Allerdings sind alle übrigen Bauteile der Lackieranlage galvanisch von diesem Hochspannungspotenzial getrennt.

Ein besonderer Vorteil der Vorrichtung ist, dass sichergestellt ist, dass immer eine galvanische Trennung zwischen Lackaustrittsöffnung 102 und der Lackzuführeinrichtung gewährleistet ist. Das Verbindungsmittel 301 kann auch nicht durch Fehlbedienungen in eine Stellung gebracht werden, sodass die Lackaustrittsöffnung 102 nicht galvanisch getrennt von der Lackzuführeinrichtung ist.

## Patentansprüche

1. Vorrichtung zur galvanischen Trennung einer Lackaustrittsöffnung (102) eines Lackierkopfs (101) eines Lackierroboters von einer Lackzuführeinrichtung, wobei die Vorrichtung zumindest ein Verbindungsmittel (301), zumindest einen Lackzwischenspeicher (200), zumindest eine erste Lackleitung (303) zur Zufuhr des Lacks von der Lackzuführeinrichtung zum Verbindungsmittel (301) und zumindest eine zweite Lackleitung (304) zur Zufuhr des Lacks vom Verbindungsmittel (301) zur Lackaustrittsöffnung (102) umfasst, wobei das Verbindungsmittel (301) dazu ausgebildet ist, in einer ersten Stellung die erste Lackleitung (303) mit dem Lackzwischenspeicher (200) zu verbinden und in einer zweiten Stellung den Lackzwischenspeicher (200) mit der zweiten Lackleitung (304) zu verbinden,
wobei
das Verbindungsmittel (301) in der ersten Stellung galvanisch von der zweiten Lackleitung (304) und/oder in der zweiten Stellung galvanisch von der ersten Lackleitung (303) getrennt ist, wobei die Vorrichtung im Lackierkopf (101) anordbar ist, **dadurch gekennzeichnet, dass** das Verbindungsmittel unabhängig vom Lackzwischenspeicher zwischen den beiden Stellungen bewegt werden kann.

2. Vorrichtung nach Anspruch 1, **dadurch gekennzeichnet, dass** das Verbindungsmittel (301) dazu ausgebildet ist, in der ersten Stellung die zweite Lackleitung (304) galvanisch von dem Lackzwischenspeicher (200) zu trennen und in der zweiten Stellung den Lackzwischenspeicher (200) galvanisch von der ersten Lackleitung (303) zu trennen.

3. Vorrichtung nach zumindest einem der vorherigen Ansprüche, **dadurch gekennzeichnet, dass** das Verbindungsmittel (301) von der ersten Stellung in die zweite Stellung linear verschiebbar ist.

4. Vorrichtung nach zumindest einem der vorherigen Ansprüche, **dadurch gekennzeichnet, dass** das Verbindungsmittel (301) hydraulisch bewegbar ist.

5. Vorrichtung nach dem vorherigen Anspruch, **dadurch gekennzeichnet, dass** ein Hydraulikfluid zur Bewegung des Verbindungsmittels (301) innerhalb eines Kreislaufs pumpbar ist, wobei der Kreislauf ein Filtermittel umfasst, mittels dessen das Hydraulikfluid während eines Pumpvorgangs gefiltert wird.

6. Vorrichtung nach zumindest einem der vorherigen Ansprüche, **dadurch gekennzeichnet, dass** das Verbindungsmittel (301) eine erste Verbindungsmittelleitung (305) und eine zweite Verbindungsmittelleitung (306) umfasst, wobei in der ersten Stellung die erste Lackleitung (303) über die erste Verbindungsmittelleitung (305) mit dem Lackzwischenspeicher (200) verbunden ist, und wobei in der zweiten Stellung der Lackzwischenspeicher (200) über die zweite Verbindungsmittelleitung (306) mit der zweiten Lackleitung (304) verbunden ist.

7. Vorrichtung nach dem vorherigen Anspruch, **dadurch gekennzeichnet, dass** die erste Verbindungsmittelleitung (305) und die zweite Verbindungsmittelleitung (306) unabhängig von der Stellung des Verbindungsmittels (301) mit dem Lackzwischenspeicher (200) verbunden sind.

8. Vorrichtung nach einem der beiden vorherigen Ansprüche, **dadurch gekennzeichnet, dass** sich die erste Verbindungsmittelleitung (305) und die zweite Verbindungsmittelleitung (306) in einer Längsschnittfläche des Verbindungsmittels (301) nicht kreuzen.

9. Vorrichtung nach zumindest einem der vorherigen Ansprüche, **dadurch gekennzeichnet, dass** das Verbindungsmittel (301) dazu ausgebildet ist, in der zweiten Position den Lackzwischenspeicher (200) galvanisch von der ersten Lackleitung (303) und in der ersten Position den Lackzwischenspeicher (200) galvanisch von der zweiten Lackleitung (304) zu trennen, wenn die Potentialdifferenz zwischen dem Lackzwischenspeicher (200) und der ersten Lackleitung (303) beziehungsweise der zweiten Lackleitung (304) mehr als 50kV, vorzugsweise mehr als 80kV, beträgt.

10. Vorrichtung nach zumindest einem der vorherigen Ansprüche, **dadurch gekennzeichnet, dass** ein Abstand zwischen dem Verbindungsmittel (301) in der ersten Stellung und der zweiten Lackleitung (304) zumindest 60mm, vorzugsweise zumindest 70mm, beträgt.

11. Vorrichtung nach zumindest einem der vorherigen Ansprüche, **dadurch gekennzeichnet, dass** ein Abstand zwischen dem Verbindungsmittel (301) in der zweiten Stellung und der ersten Lackleitung (303) zumindest 60mm, vorzugsweise zumindest 70mm, beträgt.

12. Vorrichtung nach zumindest einem der vorherigen Ansprüche, **dadurch gekennzeichnet, dass** die Vorrichtung einen weiteren Lackzwischenspeicher (200), ein weiteres Verbindungsmittel (301), eine dritte Lackleitung zur Zufuhr des Lacks von der Lackzuführeinrichtung zum weiteren Verbindungsmittel (301) und eine vierte Lackleitung zur Zufuhr des Lacks vom weiteren Verbindungsmittel (301) zur Lackaustrittsöffnung (102) umfasst, wobei das weitere Verbindungsmittel (301) dazu ausgebildet ist, in einer ersten Stellung die dritte Lackleitung mit dem weiteren Lackzwischenspeicher (200) zu verbinden und in einer zweiten Stellung den weiteren Lackzwischenspeicher (200) mit der vierten Lackleitung zu verbinden, wobei das weitere Verbindungsmittel (301) in der ersten Stellung galvanisch von der vierten Lackleitung getrennt ist.

13. Vorrichtung nach zumindest einem der vorherigen Ansprüche, **dadurch gekennzeichnet, dass** die Vorrichtung ein Spülverbindungsmittel, einen Spülmittelzwischenspeicher, eine erste Spülmittelleitung zur Zufuhr von Spülmittel von einer Spülmittelversorungseinrichtung zum Spülverbindungsmittel und eine zweite Spülmittelleitung zur Zufuhr von Spülmittel vom Spülverbindungsmittel zum Lackierkopf umfasst, wobei das Spülverbindungsmittel dazu ausgebildet ist, in einer ersten Stellung die erste Spülmittelleitung mit dem Spülmittelzwischenspeicher zu verbinden und in einer zweiten Stellung den Spülmittelzwischenspeicher mit der zweiten Spülmittelleitung zu verbinden, wobei das Spülmittelverbindungsmittel in der ersten Stellung galvanisch von der zweiten Spülmittelleitung getrennt ist.

14. System, umfassend eine Vorrichtung nach zumindest einem der vorherigen Ansprüche, einen Lackierkopf und eine Lackzuführeinrichtung.

## Claims

1. Device for galvanically separating a paint outlet opening (102) of a dispensing head (101) of a painting robot from a paint supply device, wherein the device comprises at least one connecting means (301), at least one intermediate paint reservoir (200), at least one first paint line (303) to supply the paint from the paint supply device to the connecting means (301) and at least one second paint line (304) to supply the paint from the connecting means (301) to the paint outlet opening (102), wherein the connecting means (301) is configured to connect the first paint line (303) with the intermediate paint reservoir (200) in a first position and to connect the intermediate paint reservoir (200) with the second paint line (304) in a second position, wherein the connecting means (301) is separated galvanically from the second paint line (304) in the first position and/or is separated galvanically from the first paint line (303) in the second position, wherein the device can be arranged in the dispensing head (101), **characterised in that** the connecting means can be moved between the two positions independently of the intermediate paint reservoir.

2. Device according to claim 1, **characterised in that** the connecting means (301) is configured to separate the second paint line (304) galvanically from the intermediate paint reservoir (200) in the first position and to separate the intermediate paint reservoir (200) galvanically from the first paint line (303) in the second position.

3. Device according to at least one of the preceding claims, **characterised in that** the connecting means (301) can be displaced linearly from the first position into the second position.

4. Device according to at least one of the preceding claims, **characterised in that** the connecting means (301) can be moved hydraulically.

5. Device according to the preceding claim, **characterised in that** a hydraulic fluid can be pumped within a circuit to move the connecting means (301), wherein the circuit comprises a filtering means, by means of which the hydraulic fluid is filtered during a pumping operation.

6. Device according to at least one of the preceding claims, **characterised in that** the connecting means (301) comprises a first connecting means line (305) and a second connecting means line (306), wherein in the first position the first paint line (303) is connected with the intermediate paint reservoir (200) via the first connecting means line (305), and wherein in the second position the intermediate paint reservoir (200) is connected with the second paint line (304) via the second connecting means line (306).

7. Device according to the preceding claim, **characterised in that** the first connecting means line (305) and the second connecting means line (306) are connected with the intermediate paint reservoir (200) irrespective of the position of the connecting means (301).

8. Device according to either of the two preceding claims, **characterised in that** the first connecting means line (305) and the second connecting means line (306) do not cross each other in a longitudinal cross-section of the connecting means (301).

9. Device according to at least one of the preceding claims, **characterised in that** the connecting means (301) is configured to separate the intermediate paint reservoir (200) galvanically from the first paint line (303) in the second position and to separate the intermediate paint reservoir (200) galvanically from the second paint line (304) in the first position, if the potential difference between the intermediate paint reservoir (200) and the first paint line (303) or the second paint line (304) is more than 50 kV, preferably more than 80 kV.

10. Device according to at least one of the preceding claims, **characterised in that** a distance between the connecting means (301) in the first position and the second paint line (304) is at least 60 mm, preferably at least 70 mm.

11. Device according to at least one of the preceding claims, **characterised in that** a distance between the connecting means (301) in the second position and the first paint line (303) is at least 60 mm, preferably at least 70 mm.

12. Device according to at least one of the preceding claims, **characterised in that** the device comprises a further intermediate paint reservoir (200), a further connecting means (301), a third paint line to supply the paint from the paint supply device to the further connecting means (301) and a fourth paint line to supply the paint from the further connecting means (301) to the paint outlet opening (102), wherein the further connecting means (301) is configured to connect the third paint line with the further intermediate paint reservoir (200) in a first position and to connect the further intermediate paint reservoir (200) with the fourth paint line in a second position, wherein the further connecting means (301) is separated galvanically from the fourth paint line in the first position.

13. Device according to at least one of the preceding claims, **characterised in that** the device comprises a rinsing connecting means, an intermediate reservoir for detergent, a first detergent line to supply detergent from a detergent supply device to the rinsing connecting means and a second detergent line to supply detergent from the rinsing connecting means to the dispensing head, wherein the rinsing connecting means is configured to connect the first detergent line with the intermediate reservoir for detergent in a first position and to connect the intermediate reservoir for detergent with the second detergent line in a second position, wherein the detergent connecting means is separated galvanically from the second detergent line in the first position.

14. System comprising a device according to at least one of the preceding claims, a dispensing head and a paint supply device.

## Revendications

1. Dispositif de séparation galvanique d'un orifice de sortie de peinture (102) d'une tête de mise en peinture (101) d'un robot de mise en peinture d'un système d'amenée de peinture, dans lequel le dispositif comprend au moins un moyen de liaison (301), au moins un réservoir de stockage temporaire de peinture (200), au moins un premier conduit de peinture (303) servant à amener la peinture depuis le système d'amenée de peinture vers le moyen de liaison (301) et au moins un deuxième conduit de peinture (304) servant à amener la peinture depuis le moyen de liaison (301) vers l'orifice de sortie de peinture (102), dans lequel le moyen de liaison (301) est réalisé pour relier, dans une première position, le premier conduit de peinture (303) au réservoir de stockage temporaire de peinture (200) et pour relier, dans une deuxième position, le réservoir de stockage temporaire de peinture (200) au deuxième conduit de peinture (304),
dans lequel
le moyen de liaison (301) est séparé, dans la première position, de manière galvanique du deuxième conduit de peinture (304) et/ou, dans la deuxième position, de manière galvanique du premier conduit de peinture (303), dans lequel le dispositif peut être disposé dans la tête de mise en peinture (101), **caractérisé en ce que** le moyen de liaison peut être déplacé indépendamment du réservoir de stockage temporaire de peinture entre les deux positions.

2. Dispositif selon la revendication 1, **caractérisé en ce que** le moyen de liaison (301) est réalisé pour séparer, dans la première position, le deuxième conduit de peinture (304) de manière galvanique du réservoir de stockage temporaire de peinture (200) et pour séparer, dans la deuxième position, le réservoir de stockage temporaire de peinture (200) de manière galvanique du premier conduit de peinture (303).

3. Dispositif selon au moins l'une quelconque des revendications précédentes, **caractérisé en ce que** le moyen de liaison (301) peut être coulissé de manière linéaire depuis la première position dans la deuxième position.

4. Dispositif selon au moins l'une quelconque des revendications précédentes, **caractérisé en ce que** le moyen de liaison (301) peut être déplacé de manière hydraulique.

5. Dispositif selon la revendication précédente, **caractérisé en ce qu'**un fluide hydraulique peut être pompé pour déplacer le moyen de liaison (301) à l'intérieur d'un circuit, dans lequel le circuit comprend un moyen de filtration, au moyen duquel le fluide hydraulique est filtré pendant une opération de pompage.

6. Dispositif selon au moins l'une quelconque des revendications précédentes, **caractérisé en ce que** le moyen de liaison (301) comprend un premier conduit de moyen de liaison (305) et un deuxième conduit de moyen de liaison (306), dans lequel le premier conduit de peinture (303) est relié, dans la première position, au réservoir de stockage temporaire de peinture (200) par l'intermédiaire du premier conduit de moyen de liaison (305), et dans lequel le réservoir de stockage temporaire de peinture (200) est relié, dans la deuxième position, au deuxième conduit de peinture (304) par l'intermédiaire du deuxième conduit de moyen de liaison (306).

7. Dispositif selon la revendication précédente, **caractérisé en ce que** le premier conduit de moyen de liaison (305) et le deuxième conduit de moyen de liaison (306) sont reliés au réservoir de stockage temporaire de peinture (200) indépendamment de la position du moyen de liaison (301).

8. Dispositif selon l'une quelconque des deux revendications précédentes, **caractérisé en ce que** le premier conduit de moyen de liaison (305) et le deuxième conduit de moyen de liaison (306) ne se croisent pas dans une face de coupe longitudinale du moyen de liaison (301).

9. Dispositif selon au moins l'une quelconque des revendications précédentes, **caractérisé en ce que** le moyen de liaison (301) est réalisé pour séparer, dans la deuxième position, le réservoir de stockage temporaire de peinture (200) de manière galvanique du premier conduit de peinture (303) et, dans la première position, le réservoir de stockage temporaire de peinture (200) de manière galvanique du deuxième conduit de peinture (304) quand la différence de potentiel entre le réservoir de stockage temporaire de peinture (200) et le premier conduit de peinture (303) ou le deuxième conduit de peinture (304) est supérieure à 50 kV, de préférence supérieure à 80 kV.

10. Dispositif selon au moins l'une quelconque des revendications précédentes, **caractérisé en ce qu'**une distance entre le moyen de liaison (301) dans la première position et le deuxième conduit de peinture (304) est d'au moins 60 mm, de préférence d'au moins 70 mm.

11. Dispositif selon au moins l'une quelconque des revendications précédentes, **caractérisé en ce qu'**une distance entre le moyen de liaison (301) dans la deuxième position et le premier conduit de peinture (303) est d'au moins 60 mm, de préférence d'au moins 70 mm.

12. Dispositif selon au moins l'une quelconque des revendications précédentes, **caractérisé en ce que** le dispositif comprend un autre réservoir de stockage temporaire de peinture (200), un autre moyen de liaison (301), un troisième conduit de peinture servant à amener la peinture depuis le système d'amenée de peinture vers l'autre moyen de liaison (301) et un quatrième conduit de peinture servant à amener la peinture depuis l'autre moyen de liaison (301) vers l'orifice de sortie de peinture (102), dans lequel l'autre moyen de liaison (301) est réalisé pour relier, dans une première position, le troisième conduit de peinture à l'autre réservoir de stockage temporaire de peinture (200) et pour relier, dans une deuxième position, l'autre réservoir de stockage temporaire de peinture (200) au quatrième conduit de peinture, dans lequel l'autre moyen de liaison (301) est séparé, dans la première position, de manière galvanique du quatrième conduit de peinture.

13. Dispositif selon au moins l'une quelconque des revendications précédentes, **caractérisé en ce que** le dispositif comprend un moyen de liaison de rinçage, un réservoir de stockage temporaire d'agent de rinçage, un premier conduit d'agent de rinçage servant à amener de l'agent de rinçage depuis un système d'alimentation en agent de rinçage vers le moyen de liaison de rinçage et un deuxième conduit d'agent de rinçage servant à amener de l'agent de rinçage depuis le moyen de liaison de rinçage vers la tête de mise en peinture, dans lequel le moyen de liaison de rinçage est réalisé pour relier, dans une première position, le premier conduit d'agent de rinçage au réservoir de stockage temporaire d'agent de rinçage et pour relier, dans une deuxième position, le réservoir de stockage temporaire d'agent de rinçage au deuxième conduit d'agent de rinçage, dans lequel le moyen de liaison d'agent de rinçage est séparé, dans la première position, de manière galvanique du deuxième conduit d'agent de rinçage.

14. Système comprenant un dispositif selon au moins l'une quelconque des revendications précédentes, une tête de mise en peinture et un système d'amenée de peinture.
